# EUROPÄISCHE PATENTSCHRIFT

(11) **EP 0 648 285 B1**
(45) Veröffentlichungstag und Bekanntmachung des Hinweises auf die Patenterteilung: **16.07.1997**
(21) Anmeldenummer: 94915126.0
(22) Anmeldetag: 26.04.1994
(51) Int. Cl.: D02J 1/22

(54) **STRECKVERFAHREN**
DRAWING PROCESS
PROCEDE D'ETIRAGE

(30) Priorität: 30.04.1993 DE 4314226; 21.07.1993 DE 4324448
(43) Veröffentlichungstag der Anmeldung: 19.04.1995
(73) Patentinhaber: B a r m a g AG, D-42897 Remscheid (DE)
(72) Erfinder: STITZ, Albert, D-51515 Kürten (DE); BERGER, Hans Peter, D-42929 Wermelskirchen (DE); ENDERS, Ulrich, D-42349 Wuppertal (DE)
(74) Vertreter: Kahlhöfer, Hermann, Dipl.-Phys.
(86) Internationale Anmeldenummer: EP9401315
(87) Internationale Veröffentlichungsnummer: WO9425653

(56) Entgegenhaltungen:
- DE-A- 1 660 333
- US-A- 2 617 007
- US-A- 3 395 200
- PATENT ABSTRACTS OF JAPAN vol. 017, no. 482 (C-1105) 2. September 1993 & JP,A,05 117 929 (MURATA MACH LTD) 14. Mai 1993

## Beschreibung

Die Erfindung betrifft ein Verfahren zur Verstreckung von Fäden in einer mit einer Temperiereinrichtung zur Beeinflussung der Fadentemperatur für den Faden ausgerüsteten Streckzone und eine Vorrichtung zur Verstreckung eines eine Streckzone durchlaufenden Fadens mit einer Temperiereinrichtung zur Beeinflussung der Fadentemperatur.

Ein solches Verfahren bzw. eine solche Vorrichtung sind beispielsweise bekannt durch die DE-OS 38 08 854 (Bag. 1571), durch die DE-PS 33 46 677, DE-AS 22 04 535 (Bag. 1374, Bag. 832), sowie durch die US 3 509 595, US 2 930 102. Bei den bekannten Streckvorrichtungen wird der Faden durch den Abzug von der Spinndüse mit sehr hohen Abzugsgeschwindigkeiten und/oder durch die Geschwindigkeitsdifferenz zweier zwischengeschalteter Galetten verstreckt und in jedem Falle in der Verstreckzone erwärmt. Die Erfindung ist jedoch auf solche Verfahren nicht beschränkt sondern für alle Streckeinrichtungen geeignet, die mit Temperiereinrichtungen zur Beeinflussung der Fadentemperatur ausgerüstet sind.

Dabei besteht ein Unsicherheitsfaktor für die zeitliche Konstanz der Verfahrensparameter und der erzeugten Fadeneigenschaften darin, daß die Wärmeübertragung zwischen dem Faden und der Temperiereinrichtung zur Beeinflussung der Fadentemperatur, z. B. Heizgalette, Heizrohr oder Kühleinrichtung (siehe beispielsweise DE-U 9306510 (Bag. GM 2021)), nicht konstant bleibt, sondern sich im Laufe der Zeit ändert. Derartige nicht beabsichtigte Änderungen der Wärmeübertragung können durch Messung der Fadentemperatur nicht erfaßt werden, da die Fadentemperatur meßtechnisch im Dauerbetrieb nicht sicher gemessen werden kann, während die Temperatur der Einrichtung zur Beeinflussung der Fadentemperatur (im weiteren als Temperiereinrichtung bezeichnet) zwar regelbar ist, doch hinsichtlich des tatsächlichen Wärmeaustauschs keine Aussage zuläßt. Derartige Änderungen im Wärmeaustausch können z. B. auf Verschmutzung oder Verschleiß oder andere betriebsbedingte, nicht vorgesehene Änderungen zurückzuführen sein.

Nach dem in der US 3.509.595 beschriebenen Verfahren werden daher Änderungen der Fadenspannung in einer Verstreckzone, in Fadenlaufrichtung gesehen vor einem Paar von Streckgaletten, gemessen und als Regelgröße zum Regeln einer Temperiereinrichtung verwendet. Ein Nachteil dieses Verfahrens ist, daß die Fadenspannung in der Verstreckzone notwendigerweise hoch ist und daher schwierig zu messen ist, was zu einem instabilen Regelvorgang führen kann.

Aufgabe der Erfindung ist es, ein Verfahren und eine Vorrichtung anzugeben, durch welche nicht vorhergesehene Änderungen des Wärmeaustauschs zwischen Temperiereinrichtung und Faden bzw. deren Folgen zuverlässig erfaßt und eliminiert werden.

Die Lösung ergibt sich aus einem Verfahren gemäß dem Anspruch 1 bzw. einer Vorrichtung gemäß Anspruch 5. Vorteilhafte Ausgestaltungen sind in den jeweils abhängigen Anprüchen angegeben.

Das erfindungsgemäße Verfahren zur Verstreckung von Fäden in einer mit einer Temperiereinrichtung zur Beeinflussung der Fadentemperatur für den Faden ausgerüsteten Streckzone ist dadurch gekennzeichnet, daß die die Fadentemperatur beeinflussende Wirkung der Temperiereinrichtung auf den Faden abhängig von einem Regelsignal geregelt wird, das aus der in oder hinter der Streckzone an einer Meßstelle laufend gemessenen Fadenzugkraft (Fadenspannung) abgeleitet wird, wobei die Meßstelle so gewählt wird, daß eine definierte Förderung des Fadens zwischen Temperiereinrichtung und Meßstelle vorliegt. Der Erfindung liegt die durch umfangreiche Versuche verifizierte Erkenntis zugrunde, daß der Verlauf der Wärmeübertragung die Fadenspannung sehr wesentlich beeinflußt. Es stellt sich heraus, daß auch in den der Streckzone nachfolgenden Bearbeitungszonen, z.B. in der Aufwickelzone, eine Änderung des eingestellten Niveaus der Fadenspannung eintritt, wenn sich die Wärmeübertragung zwischen der Temperiereinrichtung und dem Faden ändert. (siehe nicht vorveröffentlichte deutsche Patentanmeldung P 43 00 633.7 = IP-2001). Die definierte Förderung sichert, daß die Fadenzugkraft eindeutig von der Wirkung der Temperiereinrichtung abhängt und keine zusätzlichen Einflüsse vorliegen.

Die Differenzbildung zwischen dem Istwert der Fadenzugspannung und einem vorgebbaren Sollwert ist eine Weiterbildung, die den Vorteil hat, daß zunächst die verfahrenstechnisch optimale Vorgabe der Fadenzugkraft möglich ist und nur die Abweichungen von dieser Vorgabe erfaßt und zur Anpassung der Temperatur der Temperiereinrichtung, d.h. der Heiz- oder Kühleinrichtung, umgesetzt werden.

Die Erfindung betrifft ebenfalls eine mit einer Temperiereinrichtung zur Beeinflussung der Fadentemperatur versehene, insbesondere zur Durchführung des erfindungsgemäßen Verfahrens geeignete Vorrichtung zur Verstreckung eines eine Streckzone durchlaufenden Fadens. Diese weist hinter der Streckzone eine Vorrichtung zur fortlaufend oder in Intervallen erfolgenden Messung der Fadenzugkraft und eine Auswerteelektronik zur Umwandlung der ermittelten Zugkraftabweichungen in Korrektursignale auf, die über eine Signalleitung mit der Vorrichtung zur Fadenzugkraftmessung und außerdem mit einer Temperatursteuerung der Temperiereinrichtung verbunden ist.

Die Temperiereinrichtung kann eine Heizeinrichtung sein, wobei die Vorrichtung zur Messung der Fadenzugkraft über die Signalleitung und die Auswerteelektronik mit der Einrichtung zur Regelung der Temperatur der Heizeinrichtung verbunden ist. Die Aufbereitung von Meßsignalen und die Erzeugung von Korrektursignalen in Abhängigkeit von der Abweichung eines gemessenen Istwertes von einem vorgegebenen Sollwert kann natürlich auch schon in die Einrichtung zur Messung der Fadenzugkraft integriert sein, wobei die weitere Verarbeitung dann in der Auswerteelektronik erfolgt.

Bei einer Streckvorrichtung mit beheizter Streckgalette und Vorkehrungen zur Beeinflussung bzw. Regelung der Galettentemperatur liegt die Vorrichtung zur Messung der Fadenzugkraft hinter der die Streckzone abschließenden Streckgalette. Sie leitet die ermittelten Istwerte oder daraus ermittelte Korrektursignale über eine Signalleitung und eine Auswerteelektronik zur Beeinflussung der Galettentemperatur an eine Einrichtung zu deren Regelung weiter.

Die Istwertsignale oder davon abgeleitete Signale können zur von der Fadenzugkraft abhängigen Beeinflussung der von einer Steuerzentrale gelieferten Signale für die Galettenheizung beispielsweise einem der Steuerzentrale nachgeschalteten Korrekturwerterzeuger zugeführt werden. Dabei hat es sich als zur Stabilisierung der Fadenzugkraft günstig erwiesen, wenn der beheizten Streckgalette eine Vorspanngalette vorgeschaltet wird. Vorteilhafterweise ist dabei auch die Vorspanngalette beheizt. Insbesondere auch bei Verwendung einer - unbeheizten oder beheizten - Vorspanngalette ist die Vorrichtung zur Messung der Fadenzugkraft der Streckgalette nachgeschaltet.

Das erfindungsgemäße Verfahren kann bei allen Streckeinrichtungen angewandt werden, bei denen die Temperatur des durch die Streckzone geführten Fadens durch eine Heizvorrichtung, außer der erwähnten beheizten Galette beispielsweise ein Heizrohr beliebiger Ausführung, eine Heizschiene, ein Heizkasten, oder auch durch eine Kühlvorrichtung beeinflußt wird.

So ist bei einer besonderen Weiterbildung der Erfindung die Einrichtung zur Beeinflussung der Fadentemperatur beispielsweise ein Kühlrohr als Kühleinrichtung mit regelbarer Kühlwirkung, in dessen Wand Luftzufuhröffnungen vorgesehen sind, denen mindestens eine verstellbare Drossel oder Blende zur Regelung der Luftmenge und damit der Kühlwirkung zugeordnet ist. Die von der hinter der Kühleinrichtung vorgesehenen Vorrichtung zur Messung der Fadenzugkraft gelieferten Signale dienen der Verstellung der Drossel(n) oder Blende(n).

Bei dem erfindungsgemäßen Verfahren kann so vorgegangen werden, daß die an der Meßstelle gemessenen Istwerte der Fadenzugspannung mit einem vorgebbaren (möglicherweise zeitabhängigen) Sollwert verglichen werden, wobei aus den Abweichungen der Istwerte der Fadenzugkraft von dem Sollwert Korrektursignale zur Führung der Galettentemperatur ermittelt werden. Als Grundlage für einen vorzugebenden (zeitabhängigen oder konstanten) Sollwert der Fadenzugkraft können beispielsweise empirische, etwa durch die Auswertung von aufgezeichneten Produktionsdaten erhaltene Erfahrungswerte bzw. der Mittelwert solcher Erfahrungswerte dienen. Bei der Verarbeitung der registrierten Zugkraftabweichungen vom Sollwert wird vorteilhaft eine Toleranzbreite berücksichtigt, die ebenfalls aufgrund von Erfahrungswerten festgelegt werden kann.

Durch die in Korrektursignale umgewandelten, aus den Fadenzugkraftabweichungen stammenden Meßsignale kann erfindungsgemäß die von einer Steuerzentrale vorgegebene Temperatur der Temperiereinrichtung derart modifiziert werden, daß die Fadenzugkraft einen für den zeitlichen Verlauf der Fadenzugkraft vorgegebenen Toleranzbereich nicht verläßt.

Anhand der in der Zeichnung dargestellten Ausführungsbeispiele der erfindungsgemäßen Vorrichtung wird die Erfindung näher erläutert.

Es zeigt:
- Fig. 1: das Schema einer Spinn-Streck-Einrichtung mit der Streckzone zwischen zwei Galetten und der Vorrichtung zur Messung der Fadenzugkraft hinter der zweiten Galette;
- Fig. 2: das Schema einer Spinn-Streck-Einrichtung gemäß Fig. 1, jedoch mit einem im Bereich der Streckgalette liegenden Gallettenheizer;
- Fig. 3: Schema einer galettenlosen Spinn-Streck-Einrichtung mit Heizrohr und Vorrichtung zur Mesung der Fadenzugkraft hinter dem Heizrohr;
- Fig. 4: Streckeinrichtung mit Heizplatte;
- Fig. 5: Spinnstreckeinrichtung mit geregeltem Kühlschacht und Abzugsgalette sowie Vorrichtung zur Messung der Fadenzugkraft hinter der Galette; und
- Fig. 6: das Schema einer Spinn-Streck-Einrichtung gemäß Fig. 2, jedoch mit beheizbarer Galette vor der Streckzone.

Die Fig. 1 zeigt eine schematisch nur durch eine Spinneinrichtung 3, eine durch zwei Galetten 4 und 5 begrenzte Streckzone 2 und eine Aufwicklung 6 dargestellte Streckvorrichtung 1. Zwischen der den Ausgang der Streckzone 2 bildenden Streckgalette 5 und der Aufwicklung 6 ist eine Vorrichtung 7 zur Messung der Fadenzugkraft, beispielsweise ein in der nicht vorveröffentlichten deutschen Anmeldung P 43 00 633.7 (Bag. IP-2001) beschriebener, mit einem Fadenzugkrafttaster 8 ausgerüsteter Inline-Fadenspannungsmeßkopf, angeordnet. Diese Vorrichtung 7, 8 zur Messung der Fadenzugkraft ist über eine Signalleitung 22 mit einer Auswerteelektronik 11 verbunden, in dem die durch die Vorrichtung 7 zur Fadenzugkrafterkennung gemessenen Fadenzugkraftschwankungen im Vergleich zu Sollwerten in Korrekturwerte umwandelt und den aus einer Steuerzentrale 10 stammenden Signalen aufgegeben werden.

Der untere Teil der Zeichnung zeigt das Schema einer Galettenbeheizung 9 mit Temperaturregelung für zwei Galetten 4 und 5. Die in der Steuerzentrale 10 erzeugten, beispielsweise für alle Arbeitsstellen 1 einer Maschine, von denen eine dargestellt ist, einheitlichen Steuersignale gelangen über die Leitung 23 in die jeweils einer Streckvorrichtung zugeordneten Auswerteelektronik 11, in denen diesen Signalen die Korrekturwerte aufgegeben werden. Die derart modifizierten Signale werden in die den beiden Galetten 4 und 5 mit den Heizungen 12 und 13 zugeordneten Temperatursteuerungen 20 und 21 eingegeben.

Die durch die in den Galetten 4, 5 sitzenden Temperaturfühler 14, 15 erzeugten Temperaturwerte werden in Meßwertumwandlern 16A, 16B in Signale umgewandelt, beispielsweise digitalisiert, und gelangen über Meßwerte-Transformatoren 17A, 17B ebenfalls in die Temperatursteuerungen 20, 21, durch die - ausgehend von den aus dem Korrekturwerterzeuger stammenden sowie den Istwertsignalen der Galettentemperatur - die Höhe der durch die beiden den Heizungen 12, 13 zugeordneten HF-Versorgungen 18, 19 erfolgenden Energiezufuhr zu der Galettenheizung festgelegt wird.

Auf diese Weise wird die der Vorgabe einer konstanten Galettentemperatur dienende Grundeinstellung derart modifiziert, daß zu Fadenzugkraftschwankungen führende Veränderungen in der Fadentemperatur korrigiert werden.

Die Figuren 2 bis 6 zeigen weitere Ausführungen der erfindungsgemäßen Streckeinrichtung.

So ist Gegenstand der Fig. 2 eine Streckvorrichtung 1, die sich von der in der Fig. 1 dargestellten dadurch unterscheidet, daß die zweite der beiden Galetten 4 und 5 durch einen Galettenheizer 12 beheizbar ist.

Die Fig. 3 zeigt eine galettenlose Ausführungsform einer erfindungsgemäßen Spinn-Streck-Vorrichtung. Zwischen der Spinneinrichtung 3 und der Aufwicklung 6 durchläuft der Faden ein Heizrohr 24. Die Vorrichtung 7, 8 zur Messung der Fadenzugkraft ist zwischen dem Heizrohr 24 und der Aufwicklung 6 vorgesehen. Die von dieser aus den Fadenzugkraftschwankungen erzeugten Signale gelangen über die Signalleitung 22, die durch den in dem Heizrohr 24 sitzenden Temperaturfühler 27 erzeugten Temperatursignale gelangen über die Signalleitung 31 in die Auswerteelektronik 11, wo die von der Steuerzentrale 10 vorgegebenen Sollwerte und damit die Energieversorgung 29 des Heizrohres abhängig von den aus der Messung der Fadenzugkraft und der Temperaturmessung stammenden Istwertsignalen modifiziert werden. Wird in Weiterbildung zwischen dem Ende des Heizrohres 24 und der Aufwicklung 6 eine Galette vorgesehen, so liegt die Vorrichtung 7, 8 zur Fadenzugkrafterkennung zwischen der (nicht dargestellten) Galette und der Aufwicklung 6.

Als Heizrohr 24 kann ein solches mit fester Länge und Regelung der Heizwirkung auf den Faden durch Veränderung der Temperatur im Inneren des Heizrohres 24 dienen. Es kann auch ein Heizrohr 24 mit konstant gehaltener Innentemperatur Verwendung finden, bei dem die zur Korrektur der Fadenzugkraftschwankungen erforderliche Veränderung der Heizwirkung auf den Faden durch Änderung der Heizrohrlänge erfolgt. Demgemäß dienen dann die aus der Messung der Fadenzugkraft stammenden, über die Signalleitung 22 zur Auswerteelektronik 11 gelangenden und dann weitergegebenen Korrektursignale der von der Fadenzugkraft abhängigen Veränderung der Heizrohrlänge.

Eine weitere Ausführungsform der erfindungsgemäßen Streckvorrichtung zeigt die Fig. 4. Der ggf. vororientierte Faden wird über eine Umlenkrolle 28 zugeführt und läuft über eine erste Galette 4 in die Streckzone 2 ein, wo er durch Führen über eine Heizschiene 25 erhitzt wird. Er wird durch die Streckgalette 5 abgezogen und gelangt nach Durchlaufen der Vorrichtung 7, 8 zur Messung der Fadenzugkraft und nach Umwandlung der ermittelten Zugkraftabweichungen in Korrektursignale zur Aufwicklung 6. Die von der Vorrichtung 7, 8 erzeugten Signale gelangen über die Signalleitung 22 in die Auswerteelektronik 11, wo sie zusammen mit den aus der Temperaturüberwachung 27 stammenden Korrektursignalen der Korrektur der aus der Steuerzentrale 10 kommenden Sollwertsignale und damit der Energiezufuhr über die schematisch angedeutete Leitungsverbindung 29 dienen.

Die Fig. 5 schließlich zeigt das Schema einer erfindungsgemäß ausgestatteten Spinn-Streck-Einrichtung, die sich von den bisher beschriebenen dadurch unterscheidet, daß die Einrichtung zur Beeinflussung der Fadentemperatur eine im wesentlichen unmittelbar unter der Spinnvorrichtung 3 angeordnete, durch einen Temperaturfühler 27 überwachte Kühleinrichtung 26 (Anblasung) mit regelbarer Kühlwirkung ist. Die Vorrichtung 7, 8 zur Messung der Fadenzugkraft befindet sich hinter der Kühleinrichtung und ist über eine Signalleitung 22 und eine Auswerteelektronik 11 mit der Einrichtung zur Regelung der Kühlwirkung der Kühleinrichtung 26 verbunden.

Bei dem dargestellten Ausführungsbeispiel ist die Kühleinrichtung ein Kühlrohr 26 mit in seiner Wand vorgesehenen Luftzufuhröffnungen. Den letzteren ist mindestens eine einstellbare Drossel oder Blende zugeordnet. Demgemäß werden die von der Vorrichtung 7, 8 zur Messung der Fadenzugkraft Signale über eine Signalleitung 22 einer über die Auswerteelektronik 11 geführten, nicht dargestellten Einrichtung zum Verstellen der ggf. mehreren Drosseln oder Blenden über eine Steuerleitung 30 zugeleitet.

Es sei noch bemerkt, daß das in der Zeichnung gemäß Fig. 5 dargestellte Filamentbündel vor seiner Zusammenführung zum Faden so weit abgekühlt sein muß, daß die Filamente nicht mehr miteinander verkleben, d.h., daß der die Zusammenführung bewirkende Fadenführer vorzugsweise in oder am Auslaßende des Anblasschachtes 26 liegt.

Fig. 6 eine zeigt noch eine andere Ausführung einer Streckvorrichtung 1, ähnlich der in der Fig. 2 dargestellten. Dabei ist jedoch die erste Galette 4 beheizt.

Die Erfindung wurde an Hand von in der beigegebenen Zeichnung dargestellten Streck- sowie Spinn-Streck-Einrichtungen erläutert. Sie ist jedoch auf die dargestellten und beschriebenen Beispiele nicht beschränkt, sondern kann mit Erfolg bei allen mit einer Einrichtung zur Beeinflussung der Fadentemperatur ausgerüsteten Streckeinrichtungen zur Qualitätsverbesserung der Verstreckungsprodukte angewandt werden.

## Patentansprüche

1. Verfahren zur Verstreckung von Fäden in einer mit einer Temperiereinrichtung (12; 13; 24; 25; 26) zur Beeinflussung der Fadentemperatur für den Faden ausgerüsteten Streckzone (2),
dadurch gekennzeichnet, daß
die die Fadentemperatur beeinflussende Wirkung der Temperiereinrichtung (12; 13; 24; 25; 26) auf den Faden abhängig von einem Regelsignal geregelt wird, das aus der hinter der Streckzone (2) an einer Meßstelle (8) laufend gemessenen Fadenzugkraft abgeleitet wird, wobei die Meßstelle (8) so gewählt wird, daß eine definierte Förderung des Fadens zwischen Temperiereinrichtung (12; 13; 24; 25; 26) und Meßstelle (8) vorliegt.

2. Verfahren nach Anspruch 1,
dadurch gekennzeichnet, daß
das Regelsignal die Differenz aus dem Istwert der Fadenzugkraft und einem vorgegebenen Sollwert ist, vorzugsweise ein Mittelwert aus über einen längeren Zeitraum gemessenen Istwerten.

3. Verfahren nach Anspruch 1 oder 2,
dadurch gekennzeichnet, daß
als Temperiereinrichtung eine Heizeinrichtung (12; 13; 24; 25) verwendet wird.

4. Verfahren nach Anspruch 1 oder 2,
dadurch gekennzeichnet, daß
als Temperiereinrichtung eine Einrichtung zum Kühlen (26) des Fadens verwendet wird.

5. Vorrichtung zur Verstreckung eines eine Streckzone (2) durchlaufenden Fadens mit einer Temperiereinrichtung (12; 13; 24; 25; 26) zur Beeinflussung der Fadentemperatur, insbesondere zur Durchführung des Verfahrens nach einem der Ansprüche 1 bis 4,
dadurch gekennzeichnet, daß
hinter der Streckzone (2) an einer Meßstelle (8) eine Vorrichtung (7, 8) zur Messung des Istwertes der Fadenzugkraft vorhanden ist, wobei zwischen der Temperiereinrichtung (12; 13; 24; 25; 26) und der Meßstelle (8) eine definierte Förderung des Fadens vorliegt, und daß eine Auswerteelektronik (11) zur Umwandlung der Abweichungen der ermittelten Istwerte von vorgegebenen Sollwerten in Korrektursignale vorhanden ist,
wobei die Auswerteelektronik (11) über eine Signalleitung (22) mit der Vorrichtung (7, 8) zur Fadenzugkraftmessung verbunden ist und die Auswerteelektronik (11) mit einer Temperatursteuerung (20, 21) der Temperiereinrichtung (12; 13; 24; 25; 26) verbunden ist.

6. Vorrichtung nach Anspruch 5,
dadurch gekennzeichnet, daß
die Temperiereinrichtung eine Heizeinrichtung (24, 27) ist.

7. Vorrichtung nach Anspruch 6,
dadurch gekennzeichnet, daß
die Temperiereinrichtung eine beheizbare Streckgalette (4; 5) mit einer Einrichtung (10, 11, 20, 21) zur Regelung der Galettentemperatur ist und die Vorrichtung (7, 8) zur Messung der Fadenzugkraft hinter der Streckgalette (4; 5) vorgesehen ist.

8. Streckvorrichtung nach Anspruch 7,
dadurch gekennzeichnet, daß
der beheizten Streckgalette (5) eine Vorspanngalette (4) vorgeschaltet ist.

9. Streckvorrichtung nach Anspruch 8,
dadurch gekennzeichnet, daß
die Vorspanngalette (4) beheizbar ist.

10. Streckvorrichtung nach Anspruch 6,
dadurch gekennzeichnet, daß
die Heizvorrichtung ein Heizrohr (24) mit einer Einrichtung (10, 11) zur Regelung der Heizwirkung auf den Faden ist.

11. Streckvorrichtung nach Anspruch 10,
dadurch gekennzeichnet, daß
das Heizrohr (24) mit einer eine Veränderung der Heizwirkung auf den Faden durch Veränderung seiner Länge regelnden Auswerteelektronik (11) ausgestattet und die Vorrichtung (7, 8) zur Messung der Fadenzugkraft und Umwandlung der ermittelten Zugkraftabweichungen in Korrektursignale über eine Signalleitung (22) mit der Auswerteelekrtonik (11) zur Regelung der Veränderung der Heizrohrlänge verbunden ist.

12. Streckvorrichtung nach Anspruch 11,
dadurch gekennzeichnet, daß
zwischen dem Heizrohr (24) und der Vorrichtung (7, 8) zur Messung der Fadenzugkraft eine Abzugsgalette (4) angeordnet ist.

13. Vorrichtung nach Anspruch 6,
dadurch gekennzeichnet, daß
die Temperiereinrichtung eine Heizschiene (24) mit einer Auswerteelektronik (11) zur Regelung der Heizschienententemperatur ist.

14. Streckvorrichtung nach Anspruch 13,
dadurch gekennzeichnet, daß
zwischen der Heizschiene (24) und der Vorrichtung (7, 8) zur Messung der Fadenzugkraft eine Abzugsgalette (4) vorgesehen ist.

15. Streckvorrichtung nach Anspruch 5,
dadurch gekennzeichnet, daß
die Temperiereinrichtung zur Beeinflussung der Fadentemperatur eine Kühleinrichtung (26) mit regelbarer Kühlwirkung ist und daß die Vorrichtung (7, 8) zur Messung der Fadenzugkraft über eine Signalleitung (22) mit einer Einrichtung zur Regelung der Kühlwirkung der Kühleinrichtung (26) verbunden ist.

16. Streckvorrichtung nach Anspruch 15,
dadurch gekennzeichnet, daß
die Kühleinrichtung ein Kühlrohr (26) ist, dessen in seiner Wand vorgesehenen Luftzufuhröffnungen mindestens eine einstellbare Drossel oder Blende zugeordnet ist und daß
die von der Vorrichtung (7, 8) zur Messung der Fadenzugkraft über eine Signalleitung (22) mit einer Auswerteelektronik (11) zum Regeln der Einstellung der Drossel(N) oder Blende(n) verbunden ist.

## Claims

1. Method for drawing yarn in a drawing zone (2) provided with a temperature moderating device (12; 13; 24; 25; 26) for influencing the yarn temperature,
characterised in that
the effect, which influences the yarn temperature, of the temperature moderating device (12; 13; 24; 25; 26) on the yarn is controlled in accordance with a control signal which is derived from the yarn tensile force continuously measured at a measuring point (8) after the drawing zone (2), the measuring point (8) being selected such that there is a defined yarn delivery between the temperature moderating device (12; 13; 24; 25; 26) and the measuring point (8).

2. Method according to claim 1,
characterised in that
the control signal is the difference between the actual value of the yarn tensile force and a predetermined desired value, preferably a mean value of actual values measured over a relatively long period.

3. Method according to claim 1 or 2,
characterised in that
a heating device (12; 13; 24; 25) is used as the temperature moderating device.

4. Method according to claim 1 or 2,
characterised in that
a device (26) for cooling the yarn is used as the temperature moderating device.

5. Apparatus for drawing a yarn passing through a drawing zone (2) with a temperature moderating device (12; 13; 24; 25; 26) for influencing the yarn temperature, in particular for carrying out the method according to one of claims 1 to 4,
characterised in that
an apparatus (7, 8) for measuring the actual value of the yarn tensile force is provided at a measuring point (8) after the drawing zone (2), there being a defined yarn delivery between the temperature moderating device (12; 13; 24; 25; 26) and the measuring point (8), and that an electronic evaluation unit (11) is provided for converting the deviations of the detected actual values from the predetermined desired values into correction signals, the electronic evaluation unit (11) being connected via a signal line (22) to the apparatus (7, 8) for measuring the yarn tensile force and to a temperature control unit (20, 21) of the temperature moderating device (12; 13; 24; 25; 26).

6. Apparatus according to claim 5,
characterised in that
the temperature moderating device is a heating device (24, 27).

7. Apparatus according to claim 6,
characterised in that
the temperature moderating device is a heatable drawing godet (4; 5) with a device (10, 11, 20, 21) for controlling the godet temperature, and the apparatus (7, 8) for measuring the yarn tensile force is provided after the drawing godet (4; 5).

8. Drawing apparatus according to claim 7,
characterised in that
a pretensioning godet (4) is disposed before the heated drawing godet (5).

9. Drawing apparatus according to claim 8,
characterised in that
the pretensioning godet (4) is heatable.

10. Drawing apparatus according to claim 6,
characterised in that
the heating apparatus is a heating tube (24) with a device (10, 11) for controlling the heating effect on the yarn.

11. Drawing apparatus according to claim 10,
characterised in that
the heating tube (24) is provided with an electronic evaluation unit (11) which controls a change in the heating effect on the yarn by changing its length, and the apparatus (7, 8) for measuring the yarn tensile force and converting the detected tensile force deviations into correction signals is connected via a signal line (22) to the electronic evaluation unit (11) for controlling the change in the heating tube length.

12. Drawing apparatus according to claim 11,
characterised in that
a take-off godet (4) is disposed between the heating tube (24) and the apparatus (7, 8) for measuring the yarn tensile force.

13. Apparatus according to claim 6,
characterised in that
the temperature moderating device is a heating rail (24) with an electronic evaluation unit (11) for controlling the heating rail temperature.

14. Drawing apparatus according to claim 13,
characterised in that
a take-off godet (4) is provided between the heating rail (24) and the apparatus (7, 8) for measuring the yarn tensile force.

15. Drawing apparatus according to claim 5,
characterised in that
the temperature moderating device for influencing the yarn temperature is a cooling device (26) with a controllable cooling effect, and
that the apparatus (7, 8) for measuring the yarn tensile force is connected via a signal line (22) to a device for controlling the cooling effect of the cooling device (26).

16. Drawing apparatus according to claim 15,
characterised in that
the cooling device is a cooling tube (26), with whose air supply openings, which are provided in its wall, at least one adjustable throttle or shutter is associated, and that the apparatus (7, 8) for measuring the yarn tensile force is connected via a signal line (22) to an electronic evaluation unit (11) for controlling the adjustment of the throttle(s) or shutter(s).

## Revendications

1. Procédé d'étirage de fils dans une zone d'étirage (2) munie d'un dispositif pour tempérer (12 ; 13 ; 24 ; 25 ; 26) destiné à influencer la température du fil,
caractérisé en ce que
on règle l'action, influençant la température du fil et exercée par le dispositif pour tempérer (12 ; 13 ; 24 ; 25 ; 26), sur les fils en fonction d'un signal de réglage qui est déduit de la tension du fil mesurée en permanence en un point de mesure (8) situé après la zone d'étirage (2), le point de mesure (8) étant choisi de telle sorte qu'il existe un déplacement déterminé du fil entre le dispositif pour tempérer (12 ; 13 ; 24 ; 25 ; 26) et le point de mesure (8).

2. Procédé selon la revendication 1,
caractérisé en ce que
le signal de réglage est la différence entre la valeur réelle de la tension du fil et une valeur de consigne prescrite, de préférence une moyenne de toutes les valeurs réelles mesurées sur un intervalle de temps plus long.

3. Procédé selon la revendication 1 ou 2,
caractérisé en ce que
l'on utilise comme dispositif pour tempérer un dispositif de chauffage (12 ; 13 ; 24 ; 25).

4. Procédé selon la revendication 1 ou 2,
caractérisé en ce que
l'on utilise comme dispositif pour tempérer un dispositif de refroidissement (26) du fil.

5. Dispositif d'étirage d'un fil traversant une zone d'étirage (2) comportant un dispositif pour tempérer (12 ; 13 ; 24 ; 25 ; 26) destiné à influencer la température du fil, notamment en vue de la mise en oeuvre du procédé selon l'une des revendications 1 à 4,
caractérisé en ce que
un dispositif (7, 8) destiné à la mesure de la valeur réelle de la tension du fil se trouve en un point de mesure (8) situé après la zone d'étirage (2), un déplacement déterminé du fil existant entre le dispositif pour tempérer (12 ; 13 ; 24 ; 25 ; 26) et le point de mesure (8), et un dispositif électronique d'évaluation (11) est prévu pour convertir en signaux de correction les écarts entre les valeurs réelles déterminées et des valeurs de consigne prescrites, le dispositif électronique d'évaluation (11) étant relié par l'intermédiaire d'une ligne de transmission de signaux (22) au dispositif (7, 8) destiné à la mesure de la tension du fil et le dispositif électronique d'évaluation (11) étant relié à un dispositif de commande de température (20, 21) du dispositif pour tempérer (12 13 ; 24 ; 25 ; 26).

6. Dispositif selon la revendication 5,
caractérisé en ce que
le dispositif pour tempérer est un dispositif de chauffage (24, 27).

7. Dispositif selon la revendication 6,
caractérisé en ce que
le dispositif pour tempérer est une galette d'étirage (4 ; 5), pouvant être chauffée, avec un dispositif (10, 11, 20, 21) destiné au réglage de la température de la galette et le dispositif (7, 8) destiné à la mesure de la tension du fil est prévu après la galette d'étirage (4 ; 5).

8. Dispositif d'étirage selon la revendication 7,
caractérisé en ce que
une galette de prétension (4) est placée en amont de la galette d'étirage (5) chauffée.

9. Dispositif d'étirage selon la revendication 8,
caractérisé en ce que
la galette de prétension (4) peut être chauffée.

10. Dispositif d'étirage selon la revendication 6,
caractérisé en ce que
le dispositif de chauffage est un tuyau de chauffage (24) avec un dispositif (10, 11) destiné au réglage de l'action de chauffage sur le fil.

11. Dispositif d'étirage selon la revendication 10,
caractérisé en ce que
le tuyau de chauffage (24) est muni d'un dispositif électronique d'évaluation (11) qui règle une modification de l'action de chauffage sur le fil en modifiant la longueur du tuyau de chauffage et le dispositif (7, 8) destiné à la mesure de la tension du fil et à la conversion des écarts déterminés de la tension du fil en signaux de correction est relié par l'intermédiaire d'une ligne de transmission de signaux (22) au dispositif électronique d'évaluation (11) destiné au réglage de la modification de la longueur du tuyau de chauffage.

12. Dispositif d'étirage selon la revendication 11,
caractérisé en ce que
une galette de levée (4) est agencée entre le tuyau de chauffage (24) et le dispositif (7, 8) destiné à la mesure de la tension du fil.

13. Dispositif selon la revendication 6,
caractérisé en ce que
le dispositif pour tempérer est une barre de chauffage (24) avec un dispositif électronique d'évaluation (11) destiné au réglage de la température de la barre de chauffage.

14. Dispositif d'étirage selon la revendication 13,
caractérisé en ce que
une galette de levée (4) est prévue entre la barre de chauffage (24) et le dispositif (7, 8) destiné à la mesure de la tension du fil.

15. Dispositif d'étirage selon la revendication 5,
caractérisé en ce que
le dispositif pour tempérer destiné à influencer la température du fil est un dispositif de refroidissement (26) ayant une action de refroidissement réglable et le dispositif (7, 8) destiné à la mesure de la tension du fil est relié par l'intermédiaire d'une ligne de transmission de signaux (22) à un dispositif destiné au réglage de l'action de refroidissement du dispositif de refroidissement (26).

16. Dispositif d'étirage selon la revendication 15,
caractérisé en ce que
le dispositif de refroidissement est un tuyau de refroidissement (26), au moins un étranglement ou obturateur réglable étant associé aux ouvertures d'amenée d'air prévues dans la paroi du tuyau de refroidissement, et le dispositif (7, 8) destiné à la mesure de la tension du fil est relié par l'intermédiaire d'une ligne de transmission de signaux (22) à un dispositif électronique d'évaluation (11) en vue du réglage de la position du (ou des) étranglement(s) ou obturateur(s).
